# FASCICULE DE BREVET EUROPEEN

(11) **EP 3 899 362 B1**
(45) Date de publication et mention de la délivrance du brevet: **15.05.2024**
(21) Numéro de dépôt: 19832333.9
(22) Date de dépôt: 17.12.2019
(51) Int. Cl.: F21S 43/241, F21S 43/245, F21S 43/249, F21S 43/251, F21S 43/50, F21W 104/00

(54) **MODULE LUMINEUX AVEC MASQUE DE STYLE**
LICHTMODUL MIT MASKE
LIGHT MODULE WITH MASK

(30) Priorité: 18.12.2018 FR 1873210
(43) Date de publication de la demande: 27.10.2021
(73) Titulaire: Valeo Vision, 93012 Bobigny Cedex (FR)
(72) Inventeur: PRIME, Sylvain, 93012 BOBIGNY Cedex (FR); LAMINETTE, Maxime, 93012 BOBIGNY Cedex (FR)
(74) Mandataire: Valeo Visibility
(86) Numéro de dépôt international: PCT/EP2019/085783
(87) Numéro de publication internationale: WO 2020/127371

(56) Documents cités:
- EP-A1- 2 530 503
- WO-A1-2016/124770
- DE-A1- 10 032 927
- DE-A1-102004 054 732
- JP-A- 2014 007 014
- JP-A- 2016 207 351
- US-A1- 2003 016 930
- US-A1- 2005 180 165

## Description

L'invention a trait au domaine de la signalisation lumineuse et de l'éclairage, en particulier pour les véhicules automobiles.

Dans le domaine de l'éclairage et de la signalisation de véhicules automobiles, il est de plus en plus fréquent d'utiliser des guides optiques. En effet, ceux-ci présentent l'avantage de pouvoir prendre des formes géométriques très variées et d'amener une surface éclairante dans des zones peu accessibles d'un dispositif d'éclairage et/ou de signalisation. Ceci est particulièrement intéressant dans le contexte actuel où les constructeurs automobiles cherchent à donner à leurs véhicules une signature qui leur est propre, notamment en proposant des formes complexes aux dispositifs d'éclairage et/ou de signalisation.

Le document de brevet US 2014/0177278 A1 divulgue un guide de lumière en forme de plaque avec deux faces principales opposées. De la lumière produite par des sources lumineuses entre dans le guide via une des faces latérales. Les rayons lumineux se propagent alors par réflexions successives sur les deux faces principales du guide. Ces dernières forment en effet des dioptres avec l'air ambiant et permettent ainsi aux rayons incidents selon un angle supérieur à l'angle de réfraction limite, de subir une réflexion dite totale. Une des faces principales du guide comprend des microstructures sous forme de creux ou bosses formant, eux aussi, des dioptres avec l'air ambiant. Les rayons se propageant essentiellement suivant l'étendue du guide qui rencontrent une face des creux subissent une réflexion totale dirigée vers l'autre face principale. Cette dernière est alors la face de sortie du guide.

Il est également connu d'associer, dans un guide optique, une portion de guidage généralement tubulaire à une nappe adjacente à ladite portion. La portion de guidage et la nappe sont alors reliées entre elles par une nervure suffisamment épaisse que pour transmettre un maximum de lumière vers la nappe. Le document US 2005/0180165 A1 divulgue un guide optique comprenant une portion de guidage, une nervure et une nappe. L'épaisseur de la nervure le long de la direction principale de la portion de guidage étant variable.

Cependant dans certaines configurations avec des formes potentiellement complexes et étendues, la lumière sortant de la nappe peut présenter des défauts d'homogénéité.

L'invention a pour objectif de pallier au moins un des inconvénients de l'état de la technique susmentionné. Plus particulièrement, l'invention a pour objectif de permettre la production de lumière de manière homogène, en particulier dans le cadre de signalisation lumineuse avec des formes potentiellement complexes.

L'invention a pour objet un guide optique tel que décrit dans la revendication 1.

Par guide optique, on vise dans la présente demande une pièce transparente ou translucide à l'intérieur de laquelle des rayons lumineux se propagent de manière contrôlée depuis une des extrémités du guide, appelée face d'entrée, jusqu'à au moins une face de sortie. La propagation de la lumière de manière contrôlée s'effectue généralement par des réflexions totales successives sur diverses faces de réflexion internes au guide optique.

Selon l'invention, la forme variable de la nervure comprend une inclinaison de la nervure par rapport à une direction transversale à la direction principale, passant par le centre de la portion de guidage et la nervure au niveau de l'adjacence avec ladite portion ainsi que préférentiellement l'épaisseur e de la nervure.

Selon un mode avantageux de l'invention, sur l'étendue totale de la nervure, l'épaisseur de ladite nervure varie d'une valeur supérieure à 50% de la valeur moyenne de ladite épaisseur et/ou l'inclinaison de la nervure varie de plus de 20°.

Selon un mode avantageux de l'invention, le guide comprend à une extrémité une face d'entrée de la lumière, la forme de la nervure étant variable de manière à favoriser la sortie de lumière au fur et à mesure que la distance par rapport à ladite face augmente, et ainsi à compenser une décroissance de la quantité de lumière parcourant la portion de guidage.

Selon un mode avantageux de l'invention, l'épaisseur de la nervure augmente avec la distance par rapport à la face d'entrée et/ou l'inclinaison de nervure diminue avec la distance par rapport à la face d'entrée.

Selon un mode avantageux de l'invention, la portion de guidage présente en section transversale un diamètre moyen, la nervure présentant une épaisseur maximale inférieure à 70% dudit diamètre. Préférentiellement l'épaisseur maximale de la nervure est inférieure à 60% du diamètre moyen de la portion de guide.

Selon un mode avantageux de l'invention, le diamètre moyen de la portion de guidage est constant sur plus de 90% de la longueur de ladite portion.

Selon un mode avantageux de l'invention, la portion de guidage présente en section transversale un diamètre moyen et le guide optique s'étend suivant la direction principale sur une longueur supérieure à 20 fois ledit diamètre.

Selon un mode avantageux de l'invention, la forme variable de la nervure présente des variations sur plus de 80% de la longueur du guide.

Avantageusement la nappe est unitaire et venue de matière avec la nervure et la portion de guidage.

Selon un mode avantageux de l'invention, la portion de guidage est une première portion de guidage et la nervure est une première nervure, le guide optique comprenant une deuxième portion de guidage et une deuxième nervure adjacente à la nappe.

Selon l'invention, la nappe comprend deux faces principales et opposées, au moins une desdites faces comprend des zones avec des moyens de sortie de la lumière par une desdites faces, formant des zones d'éclairage.

Selon un mode avantageux de l'invention, les moyens de sortie de la lumière sur une des faces principales de la nappe comprennent un grainage.

Selon un mode avantageux de l'invention, le grainage présente une taille de grain moyenne supérieure à et/ou inférieure à 40µm.

L'invention a également pour objet un module lumineux comprenant : au moins une source lumineuse ; au moins un guide optique apte à être alimenté en lumière par l'au moins une source lumineuse ; remarquable en ce que l'au moins un guide optique est conforme à l'invention.

Selon un mode avantageux de l'invention, le module comprend, en outre, un masque disposé contre la nappe, ledit masque comprenant des fenêtres alignées avec les zones pourvues des moyens de sortie de la lumière.

Selon un mode avantageux de l'invention, le masque est en matériau transparent ou translucide et comprend une peinture délimitant les fenêtres.

Selon un mode avantageux de l'invention, les fenêtres du masque présentent des faces grainées en vis-à-vis de la nappe.

L'invention a également pour objet un dispositif lumineux pour véhicule automobile, comprenant au moins un module lumineux de signalisation lumineuse ; remarquable en ce que l'au moins un module lumineux est conforme à l'invention.

Avantageusement, le dispositif lumineux est un projecteur et comprend, en outre, au moins un module lumineux d'éclairage.

Selon un mode avantageux de l'invention, la ou les portions de guidage s'étendent majoritairement transversalement et la nappe s'étend depuis ladite ou lesdites portions de guidage majoritairement longitudinalement vers l'avant, les zones d'éclairages de la nappe étant situées sur une face principale supérieure de ladite nappe.

L'invention a également pour objet un module lumineux comprenant : au moins une source lumineuse ; au moins un guide optique avec une portion de guidage tubulaire et arrondie, formant avec l'environnement extérieur un dioptre tubulaire et arrondi, ladite portion étant apte à guider de la lumière le long de la direction principale par réflexions successives sur le dioptre, et une nappe reliée optiquement à ladite portion et apte à être alimentée en lumière par ladite portion et à former des zones d'éclairage ; et un masque disposé contre la nappe, ledit masque comprenant des fenêtres alignées avec les zones d'éclairage.

Selon un mode avantageux, le masque est en matériau transparent ou translucide et comprend une peinture délimitant les fenêtres.

Selon un mode avantageux, les fenêtres du masque présentent des faces grainées en vis-à-vis de la nappe.

Selon un mode avantageux, les zones d'éclairage s'étendent au-delà des fenêtres correspondantes de manière à éviter des défauts de parallaxe.

Selon un mode avantageux, les moyens de sortie de la lumière sur une des faces principales de la nappe comprennent un grainage.

Selon un mode avantageux, le grainage présente une taille de grain moyenne supérieure à 20µm et/ou inférieure à 40µm.

Les mesures de l'invention sont intéressantes en ce qu'elles permettent de réaliser une fonction de signalisation lumineuse de forme potentiellement complexe tout en assurant une bonne homogénéité lumineuse suivant différents points d'observations à l'avant du module lumineux.

Le fait de faire varier la forme de la nervure le long de la portion de guidage permet de moduler la quantité de lumière en fonction des besoins de lumière. En d'autres termes, cette modulation permet non seulement de compenser la diminution progressive de lumière le long de la portion de guidage mais également de doser la quantité de lumière distribuée en fonction des besoins. Pour des raisons notamment d'homogénéité, il est en effet possible que la quantité de lumière nécessaire le long de la portion de guidage ne soit pas constante. La modulation par la forme de la nervure confère ainsi une grande liberté, notamment pour des formes et de configurations complexes. De plus, le fait de varier la forme de la nervure au niveau de son épaisseur et au niveau de son inclinaison permet aussi de former des profils sur les deux faces opposées du guide optique, au niveau de la nervure, particulièrement favorables à la réalisation dudit guide par injection plastique, notamment au niveau du démoulage. Le démoulage est particulièrement délicat pour des pièces étendues et fines, typiquement étendues sur plus de 150mm et d'épaisseur moyenne inférieure à 7mm, ce qui est précisément le cas dans l'exemple de réalisation ci-dessous.

Le grainage de la face de sortie de la nappe est intéressant pour faire sortir la lumière et peut être réalisé lors du moulage.

L'utilisation d'un masque en matériau transparent ou translucide recouvert d'un revêtement opacifiant de manière à laisser des fenêtres est aussi intéressante car elle permet d'obtenir un résultat optique très satisfaisant, avec une très bonne homogénéité lumineuse le long des fenêtres et évitant des défauts de parallaxe.
[Figure 1] est une représentation en perspective et de face d'un projecteur conforme à l'invention, comprenant un module lumineux également conforme à l'invention.
[Figure 2] est une représentation en perspective et de face du masque de du projecteur de la figure 1.
[Figure 3] est une représentation en perspective et de face du guide optique disposé derrière et sous le masque de la figure 2 dans le projecteur de la figure 1.
[Figure 4] est une représentation en perspective arrière du guide optique de la figure 3.
[Figure 5] est une représentation agrandie d'une partie centrale du guide optique de la figure 4.
[Figure 6] est une représentation sous un autre angle de la partie centrale du guide optique, de la figure 5.
[Figure 7] est une vue en coupe de la partie centrale du guide optique, de la figure 5.
[Figure 8] est une vue sous un autre angle de la coupe de la figure 7, avec le masque de la figure 2.
[Figure 9] est une vue de détail en coupe du guide optique à proximité de la face d'entrée de lumière.
[Figure 10] correspond à la figure 9 à distance de la face d'entrée de lumière.
[Figure 11] est une représentation en perspective et de face du guide optique des figures 3 à 10, montrant un traitement de surface, du type grainage, destiné à faire sortie la lumière vers le haut.
[Figure 12] correspond à la figure 11 illustrant, en plus, les fenêtres de transmission du masque de la figure 2.

La figure 1 illustre un projecteur 2 pour véhicule automobile, en l'occurrence un projecteur gauche, étant entendu que le projecteur droit est symétrique au projecteur gauche par rapport à un plan de symétrie longitudinal et vertical.

Le projecteur 2 comprend un boîtier 4 formant une cavité ouverte vers l'avant, celle-ci étant refermée par une glace (non visible). La cavité renferme deux modules d'éclairage 6 et 8 pour des fonctions dite code (en anglais « low-beam ») et route (en anglais « high-beam »). Elle renferme également un module lumineux 10 du type feu de jour ou encore DRL (acronyme de l'expression anglaise « Daytime Running Light »). La cavité du projecteur 2 comprend, en outre, un module lumineux de signalisation 12 situé en l'occurrence entre le module de feu de jour 10 et les modules code et route 6 et 8. Il s'agit d'un module lumineux de style destiné à être allumé en permanence. Comme cela est visible à la figure 1, il comprend trois bandes lumineuses s'étendant essentiellement transversalement et disposées côte-à-côte dans une direction longitudinale, de manière à pouvoir être vues et identifiées par un observateur situé à l'avant du véhicule, dans un secteur de ±45° par rapport à l'axe longitudinal du véhicule, suivant un angle dans un plan vertical de +20° par rapport à l'horizontal. Le projecteur 2 comprend à cet effet un masque 14 avec des ajours pour le module de jour 10 et comprenant des fenêtres transparentes correspondant aux bandes lumineuses du module de signalisation de style 12.

La figure 2 illustre en perspective le masque 14 du projecteur de la figure 1. Le masque 14 comprend des ajours 14.1, 14.2 et 14.3 pour le module de feux de jour 10 (figure 1). Il comprend également des fenêtres allongées, en l'occurrence trois fenêtres transparentes 14.4 destinées à former les bandes lumineuses du module de signalisation de style 12. Le masque 14 est avantageusement en matériau transparent ou translucide recouvert, sur la face extérieure, d'une couche de peinture opacifiante 14.5 à l'exception des fenêtres 14.4. Plus particulièrement, le masque 14 est avantageusement une pièce d'un seul tenant réalisée par injection de matière plastique dans un moule.

Les figures 3 et 4 sont deux vues en perspective d'un guide optique 16 du module de signalisation de style 12 (figure 1) disposé derrière et sous le masque 14 (figures 1 et 2). La figure 3 est une vue avant du guide optique 16 orienté essentiellement selon sa position de montage dans le projecteur tel qu'illustré à la figure 1 alors que la figure 4 est une vue arrière.

Le guide optique 16 est en matériau transparent ou translucide, avantageusement d'un seul tenant, réalisé par injection de matière plastique dans un moule.

Le guide optique 16 est généralement étendu et comprend essentiellement une portion de guidage 18.1 et 18.2, tubulaire et arrondie, et une nappe 20 adjacente et reliée à la portion de guidage 18.1 et 18.2. Plus particulièrement, le guide optique 16 comprend deux portions de guidage 18.1. et 18.2 disposée l'une dans le prolongement de l'autre, le long du bord arrière de la nappe 20. Chacune des portions de guidage 18.1 et 18.2 est alimentée à une extrémité, au niveau d'une face d'entrée, par une source lumineuse spécifique. Il est entendu que le nombre de portions de guidage peut varier et dépendre notamment de la longueur de la nappe à alimenter en lumière et aussi de la place disponible pour loger des sources lumineuses. La lumière sort progressivement du guide par une nervure reliant la portion de guidage à la nappe. La nappe est ainsi alimentée en lumière tout le long de son bord arrière.

La ou les portions de guidage sont généralement tubulaires avec une section transversale présentant un profil arrondi tel qu'un cercle ou un ovale, de manière à pouvoir guider la lumière par réflexions successives sur le dioptre formé par la surface extérieure en contact avec l'air ambiant.

Les figures 5 et 6 sont des vues de détail arrière de la partie centrale du guide optique des figures 3 et 4. On y voit la fin de la première portion de guidage 18.1 et surtout le début de la deuxième portion de guidage 18.2. Chacune des portions de guidage 18.1 et 18.2 est reliée à la nappe 20 par une nervure 22.1 et 22.2 respectivement. On peut observer que ces nervures 22.1 et 22.2 forment des rainures sur les faces supérieur et inférieure du guide optique 16, essentiellement en raison de l'épaisseur et de l'inclinaison des nervures en question. Chacune des portions de guidage 18.1 et 18.2 présente à une de ses extrémités une face d'entrée de lumière. A la figure 6, la face d'entrée 18.2.1 de la deuxième portion de guidage 18.2 est visible. Des moyens de fixation, tels que des pions de positionnement, sont visibles à proximité de la face d'entrée 18.2.1 de la deuxième portion de guidage. Des moyens similaires sont également prévus aux autres extrémités des portions de guidage 18.1 et 18.2, à savoir à proximité de la face d'entrée de la première portion de guidage 18.1 (à gauche sur la figure 4) et à l'extrémité de la deuxième portion de guidage 18.2 (à droite sur la figure 4).

Les figures 7 et 8 sont deux vues en coupe de la partie centrale du guide optique, illustrée aux figures 5 et 6.

A la figure 7 on peut observer la nervure 22.2 reliant la nappe 20 à la portion de guidage 18.2 et les rainures que forme ladite nervure au niveau des faces supérieure et inférieure du guide optique 16. La nervure 22.2. présente une forme évolutive de manière à progressivement favoriser la sortie de lumière de la portion de guidage 18.2 vers la nappe 20, au fur et à mesure que l'on s'éloigne de la source lumineuse, de manière à compenser la perte progressive de lumière. La vue en coupe à la figure 7 est proche de la face d'entrée 18.2.1 visible à la figure 6. La quantité de lumière transmise par la portion de guidage 18.2 est par conséquent encore importante. Pour cette raison, la nervure 22.2 présente une forme peu favorable à la transmission de lumière vers la nappe 20, alors que plus en aval le long de la direction principale de la portion de guidage 18.2, la forme de la nervure 22.2 évolue progressivement de manière à favoriser la transmission de lumière vers la nappe en vue d'assurer une distribution homogène de la lumière tout le long de la portion de guidage.

Il est entendu que le sens dans lequel la forme de la nervure change, à savoir en diminuant ou augmentant la fraction de lumière parcourant la portion de guidage qui est sortie de ladite portion, le long de la portion de guidage peut être différente, en fonction notamment de l'emplacement de la ou des sources lumineuses et des besoins en lumière.

L'épaisseur de la nervure permet d'influencer de manière assez directe la quantité de lumière transmise vers la nappe. A cet effet, la nervure 22.2 présente une épaisseur limitée à proximité de la face d'entrée de lumière et progressivement plus importante en aval le long de la portion de guidage 18.2. D'autres paramètres de forme de la nervure sont également susceptibles d'influencer la quantité de lumière transmise vers la nappe, comme notamment l'inclinaison de la nervure par rapport à une direction passant par le centre de la portion de guidage et la zone de jonction de la nervure.

Il est entendu que tout ce qui vient d'être décrit en relation avec la nervure de la deuxième portion de guidage 18.2 s'applique également à la nervure de la première portion de guidage 18.1.

La figure 8 illustre la correspondance entre le guide optique 16 et le masque 14, plus particulièrement au niveau des fenêtres 14.4 formant les bandes lumineuses. On peut y observer le revêtement opacifiant 14.5 déposé sur la face extérieure et supérieure de la matière transparente ou translucide du masque 14, formant les trois fenêtres 14.4. La nappe 20 comprend des moyens pour faire sortir par la face supérieure la lumière parcourant la nappe par réflexions successives suivant son étendue. Ces moyens peuvent comprendre un grainage sur la face de sortie et sont détaillés plus loin en relation avec la figure 10.

Les figures 9 et 10 des vues de détail en coupe de la portion de guidage et la nervure la reliant à la nappe, la figure 9 illustrant une forme de nervure moins favorable à la transmission de lumière vers la nappe et la figure 10 illustrant une forme plus favorable de la transmission de lumière vers la nappe.

La figure 9 correspond essentiellement à la configuration de la figure 7. La nervure 22.1, 22.2 s'étend suivant une direction principale 24.1, 24.2 avec une épaisseur moyenne e, et forme un angle α avec une direction radiale passant la zone d'adjacence de la nervure à la portion de guidage 18.1, 18.2. Une épaisseur e faible diminue la fraction de lumière sortant de la portion de guidage, par unité de longueur dudit guide, et inversement. Similairement un angle α faible augmente la fraction de lumière sortant de la portion de guidage, par unité de longueur dudit guide, et inversement. En effet, les rayons de lumière qui se propagent le long de la portion de guidage 18.1 et 18.2 sont susceptibles de sortir du guide et subir une réflexion dans la nervure à distance de ladite portion ou dans la nappe majoritairement lorsque la nervure est alignée avec le rayon passant par la zone d'adjacence de la nervure à la portion de guidage, en d'autres termes lorsque l'angle α est nul. Lorsque cet angle est grand, une partie de rayons se réfléchissant sur la zone de la nervure adjacente à la portion de guidage va rester dans ladite portion. Une autre partie des rayons va se réfléchir de multiples fois dans cette zone et ensuite dans le reste de la nervure avant d'atteindre la nappe. Cela signifie que la rentrée de ces rayons sortants dans la nappe a lieu plus en aval. Il est également clair que plus la nervure est épaisse, plus grand sera le nombre de rayons qui sortent de la portion de guidage vers la nappe.

L'épaisseur e de la nervure 22.1 et 22.2 peut présenter une valeur minimale de 0.3mm et présenter une variation de plus de 1mm, préférentiellement plus de 1.5mm. Avantageusement la valeur maximale de l'épaisseur e de la nervure est inférieure au diamètre moyen de la portion de guidage, préférentiellement inférieure à 70% dudit diamètre.

La figure 10 illustre une forme de la nervure 22.1, 22.2 plus favorable à la sortie de lumière vers la nappe, en raison de l'épaisseur e plus importante et de l'angle α plus faible, en comparaison avec la configuration de la figure 9.

La figure 11 est une représentation du guide optique 16, telle qu'à la figure 3 mais montrant cependant les moyens de sortie de lumière de la face supérieure de la nappe 20. Ces moyens consistent en un grainage 20.2 de certaines zones de la face supérieure, alors que le reste de ladite face 20.1 reste lisse. Le grainage présente avantageusement une taille de grain supérieure à 20µm et/ou inférieure à 40µm. Ce grainage est avantageusement réalisé lors du moulage du guide optique 16, par grainage des zones concernées du moule. Un tel grainage du moule peut être réalisé par application d'un rayon laser.

La figure 12 correspond à la figure 11 avec toutefois représentées les fenêtres 14.4 du masque, ce dernier n'étant toutefois pas représenté.

En comparant les figures 11 et 12, on peut constater que les zones de grainage sont à plusieurs endroits plus larges que les fenêtres 14.4 correspondantes, ce qui permet d'éviter des défauts d'éclairage suivant certains angles d'observation. En d'autres termes, cette configuration permet d'éviter des défauts de parallaxe.

Le guide optique, le module de signalisation de style et le projecteur qui viennent d'être décrits sont avantageux en ce qu'ils permettent de réaliser une fonction de signalisation de forme potentiellement complexe tout en assurant une bonne homogénéité d'intensité lumineuse, en particulier depuis différents points de vue à l'avant du projecteur, et ce de manière économique.

## Revendications

1. Guide optique (16) pour véhicule automobile en matériau transparent ou translucide, s'étendant suivant une direction principale, et comprenant :
- une portion de guidage (18.1, 18.2) tubulaire et arrondie, formant avec l'environnement extérieur un dioptre tubulaire et arrondi, ladite portion étant apte à guider de la lumière le long de la direction principale par réflexions successives sur le dioptre ; et
- une nervure (22.1, 22.2) adjacente à la portion de guidage (18.1, 18.2), apte à faire sortir de la lumière de ladite portion ;
le guide comprenant, en outre, une nappe (20) adjacente à la nervure, ladite portion de guidage (18.1, 18.2) étant reliée optiquement à ladite nappe (20) par ladite nervure (22.1, 22.2), la nappe comprenant deux faces principales et opposées, au moins une desdites faces comprenant des zones avec des moyens de sortie (20.2) de la lumière par une desdites faces, formant des zones d'éclairage,
la nervure (22.1, 22.2) présentant une forme variable le long de la direction principale de manière à moduler la quantité de lumière sortant de la portion de guidage le long de ladite direction;
le guide optique (16) étant **caractérisé en ce que** la forme variable de la nervure (22.1, 22.2) comprend dans un plan transversal à la direction principale une inclinaison α entre une direction principale (24.1, 24.2) de la nervure et une direction (26.1, 26.2) passant par le centre de la portion de guidage (18.1, 18.2) et la direction principale (24.1,24.2) de ladite nervure au niveau de l'adjacence avec ladite portion ainsi que préférentiellement l'épaisseur e de la nervure.

2. Guide optique (16) selon la revendication 1, **caractérisé en ce que**, sur l'étendue totale de la nervure (22.1, 22.2), l'épaisseur e de ladite nervure varie d'une valeur supérieure à 50% de la valeur moyenne de ladite épaisseur, et/ou l'inclinaison α de la nervure varie de plus de 20°.

3. Guide optique (16) selon l'une des revendications 1 à 2, **caractérisé en ce que** ledit guide comprend à une extrémité une face d'entrée (18.2.1) de la lumière, la forme de la nervure (22.1, 22.2) étant variable de manière à favoriser la sortie de lumière au fur et à mesure que la distance par rapport à ladite face augmente, et ainsi à compenser une décroissance de la quantité de lumière parcourant la portion de guidage (18.1, 18.2), et l'épaisseur e de la nervure (22.1, 22.2) augmente avec la distance par rapport à la face d'entrée (18.2.1) et/ou l'inclinaison α de nervure (22.1, 22.2) diminue avec la distance par rapport à la face d'entrée (18.2.1).

4. Guide optique (16) selon l'une des revendications 1 à 3, **caractérisé en ce que** la portion de guidage (18.1, 18.2) présente en section transversale un diamètre moyen, la nervure (22.1, 22.2) présentant une épaisseur e maximale inférieure à 70% dudit diamètre, et le diamètre moyen de la portion de guidage (18.1, 18.2) est constant sur plus de 90% de la longueur de ladite portion.

5. Guide optique (16) selon l'une des revendications 1 à 4, **caractérisé en ce que** la portion de guidage (18.1, 18.2) présente en section transversale un diamètre moyen et ledit guide s'étend suivant la direction principale sur une longueur supérieure à 20 fois ledit diamètre.

6. Guide optique (16) selon l'une des revendications 1 à 5, **caractérisé en ce que** la forme variable de la nervure (22.1, 2.2) présente des variations sur plus de 80% de la longueur du guide.

7. Guide optique (16) selon l'une des revendications 1 à 6, **caractérisé en ce que** la portion de guidage (18.1) est une première portion de guidage et la nervure (22.1) est une première nervure, le guide optique comprenant une deuxième portion de guidage (18.2) et une deuxième nervure (22.2) adjacente à la nappe (20).

8. Guide optique (16) selon la revendication 7, **caractérisé en ce que** les moyens de sortie de la lumière sur une des faces principales de la nappe comprennent un grainage (20.2).

9. Guide optique (16) selon la revendication 8, **caractérisé en ce que** le grainage (20.2) présente une taille de grain moyenne supérieure à 20µm et/ou inférieure à 40µm.

10. Module lumineux (12) comprenant :
- au moins une source lumineuse ;
- au moins un guide optique (16) apte à être alimenté en lumière par l'au moins une source lumineuse ;
**caractérisé en ce que**
l'au moins un guide optique (16) est conforme à l'une des revendications 1 à 9.

11. Module lumineux (12) selon la revendication 10, **caractérisé en ce que** l'au moins un guide optique (16) est conforme à l'une des revendications 8 et 9, et **en ce que** ledit module comprend, en outre, un masque (14) disposé contre la nappe (20), ledit masque comprenant des fenêtres (14.4) alignées avec les zones pourvues des moyens de sortie (20.2) de la lumière, et le masque (14) est en matériau transparent ou translucide et comprend une peinture (14.5) délimitant les fenêtres (14.4).

12. Module lumineux (12) selon la revendication 11 **caractérisé en ce que** les fenêtres (14.4) du masque (14) présentent des faces grainées en vis-à-vis de la nappe (20).

13. Dispositif lumineux (2) pour véhicule automobile, comprenant au moins un module lumineux (12) ; **caractérisé en ce que** l'au moins un module lumineux (12) est conforme à l'une des revendications 10 à 12.

14. Dispositif lumineux (2) selon la revendication 13, **caractérisé en ce que** l'au moins un guide optique (16) est conforme à l'une des revendications 8 et 9, la ou les portions de guidage (18.1, 18.2) s'étendent majoritairement transversalement et la nappe (20) s'étend depuis ladite ou lesdites portions de guidage majoritairement longitudinalement vers l'avant, les zones d'éclairage de la nappe (20) étant situées sur une face principale supérieure de ladite nappe

## Patentansprüche

1. Lichtleiter (16) für ein Kraftfahrzeug aus transparentem oder transluzentem Material, der sich entlang einer Hauptrichtung erstreckt und umfasst:
- einen röhrenförmigen und gerundeten Leitabschnitt (18.1, 18.2), der mit der Außenumgebung einen röhrenförmigen und gerundeten Diopter bildet, wobei der Abschnitt geeignet ist, das Licht entlang der Hauptrichtung durch aufeinander folgende Reflexionen an dem Diopter zu leiten; und
- eine an den Leitabschnitt (18.1, 18.2) angrenzende Rippe (22.1, 22.2), die geeignet ist, Licht aus dem Abschnitt austreten zu lassen;
wobei der Leiter ferner eine an die Rippe angrenzende Platte (20) umfasst, wobei der Leitabschnitt (18.1, 18.2) mit der Platte (20) optisch durch die Rippe (22.1, 22.2) verbunden ist, wobei die Platte zwei entgegengesetzte Hauptflächen umfasst, wobei mindestens eine der Flächen Bereiche mit Austrittsmitteln (20.2) zum Austreten des Lichts durch eine der Flächen umfasst, die Beleuchtungsbereiche bilden,
wobei die Rippe (22.1, 22.2) eine variable Form entlang der Hauptrichtung aufweist, so dass die aus dem Leitabschnitt entlang der Richtung austretende Lichtmenge moduliert wird;
wobei der Lichtleiter (16) **dadurch gekennzeichnet ist, dass** die variable Form der Rippe (22.1, 22.2) in einer zur Hauptrichtung quer verlaufenden Ebene eine Neigung α umfasst zwischen einer Hauptrichtung (24.1, 24.2) der Rippe und einer Richtung (26.1, 26.2), die durch den Mittelpunkt des Leitabschnitts (18.1, 18.2) und die Hauptrichtung (24.1,24.2) der Rippe an der Angrenzung zu dem Abschnitt sowie bevorzugt die Dicke e der Rippe verläuft.

2. Lichtleiter (16) nach Anspruch 1, **dadurch gekennzeichnet, dass**, über die Gesamtausdehnung der Rippe (22.1, 22.2), die Dicke e der Rippe um einen Wert größer als 50 % des Mittelwerts der Dicke variiert und/oder die Neigung α der Rippe um mehr als 20° variiert.

3. Lichtleiter (16) nach einem der Ansprüche 1 bis 2, **dadurch gekennzeichnet, dass** der Leiter an einem Ende eine Eintrittsfläche (18.2.1) zum Eintreten des Lichts umfasst, wobei die Form der Rippe (22.1, 22.2) variabel ist, so dass der Lichtaustritt mit zunehmender Entfernung von der Fläche begünstigt wird und so eine Abnahme der den Leitabschnitt (18.1, 18.2) durchlaufenden Lichtmenge ausgeglichen wird, und die Dicke e der Rippe (22.1, 22.2) mit der Entfernung von der Eintrittsfläche (18.2.1) zunimmt und/oder die Neigung α der Rippe (22.1, 22.2) mit der Entfernung von der Eintrittsfläche (18.2.1) abnimmt.

4. Lichtleiter (16) nach einem der Ansprüche 1 bis 3, **dadurch gekennzeichnet, dass** der Leitabschnitt (18.1, 18.2) im Querschnitt einen mittleren Durchmesser aufweist, wobei die Rippe (22.1, 22.2) eine maximale Dicke e kleiner als 70 % des Durchmessers aufweist, und der mittlere Durchmesser des Leitabschnitts (18.1, 18.2) über mehr als 90 % der Länge des Abschnitts konstant ist.

5. Lichtleiter (16) nach einem der Ansprüche 1 bis 4, **dadurch gekennzeichnet, dass** der Leitabschnitt (18.1, 18.2) im Querschnitt einen mittleren Durchmesser aufweist und der Leiter sich entlang der Hauptrichtung über eine Länge größer als das 20-Fache des Durchmessers erstreckt.

6. Lichtleiter (16) nach einem der Ansprüche 1 bis 5, **dadurch gekennzeichnet, dass** die variable Form der Rippe (22.1, 2.2) Änderungen über mehr als 80 % der Länge des Leiters aufweist.

7. Lichtleiter (16) nach einem der Ansprüche 1 bis 6, **dadurch gekennzeichnet, dass** der Leitabschnitt (18.1) ein erster Leitabschnitt ist und die Rippe (22.1) eine erste Rippe ist, wobei der Lichtleiter einen zweiten Leitabschnitt (18.2) und eine zweite Rippe (22.2) umfasst, die an die Platte (20) angrenzt.

8. Lichtleiter (16) nach Anspruch 7, **dadurch gekennzeichnet, dass** die Austrittsmittel zum Austreten des Lichts auf einer der Hauptseiten der Platte eine Körnung (20.2) umfassen.

9. Lichtleiter (16) nach Anspruch 8, **dadurch gekennzeichnet, dass** die Körnung (20.2) eine mittlere Korngröße größer als 20 µm und/oder kleiner als 40 µm aufweist.

10. Leuchtmodul (12), umfassend:
- mindestens eine Lichtquelle;
- mindestens einen Lichtleiter (16), der geeignet ist, von der mindestens einen Lichtquelle mit Licht versorgt zu werden;
**dadurch gekennzeichnet, dass**
der mindestens eine Lichtleiter (16) einem der Ansprüche 1 bis 9 entspricht.

11. Leuchtmodul (12) nach Anspruch 10, **dadurch gekennzeichnet, dass** der mindestens eine Lichtleiter (16) einem der Ansprüche 8 und 9 entspricht, und dadurch, dass das Modul ferner eine Maske (14) umfasst, die an der Platte (20) angeordnet ist, wobei die Maske Fenster (14.4) umfasst, die auf die mit Austrittsmitteln (20.2) zum Austreten des Lichts versehenen Bereiche ausgerichtet sind, und die Maske (14) aus transparentem oder transluzentem Material ist und eine Lackierung (14.5) umfasst, welche die Fenster (14.4) begrenzt.

12. Leuchtmodul (12) nach Anspruch 11, **dadurch gekennzeichnet, dass** die Fenster (14.4) der Maske (14) gekörnte Flächen gegenüber der Platte (20) aufweisen.

13. Leuchtvorrichtung (2) für ein Kraftfahrzeug, die mindestens ein Leuchtmodul (12) umfasst, **dadurch gekennzeichnet, dass** das mindestens eine Leuchtmodul (12) einem der Ansprüche 10 bis 12 entspricht.

14. Leuchtvorrichtung (2) nach Anspruch 13, **dadurch gekennzeichnet, dass** der mindestens eine Lichtleiter (16) einem der Ansprüche 8 und 9 entspricht, der oder die Leitabschnitte (18.1, 18.2) sich überwiegend quer erstrecken und die Platte (20) sich von der oder den Leitabschnitten aus überwiegend längs nach vorne hin erstreckt, wobei die Beleuchtungsbereiche der Platte (20) auf einer oberen Hauptseite der Platte gelegen sind.

## Claims

1. Optical motor-vehicle guide (16) made of transparent or translucent material, extending in a main direction, and comprising:
- a tubular and rounded guiding segment (18.1, 18.2) that forms, with the exterior environment, a tubular and rounded dioptric interface, said segment being able to guide light along the main direction via successive reflections from the dioptric interface; and
- a rib (22.1, 22.2) adjacent to the guiding segment (18.1, 18.2), able to make light exit from said segment; the guide further comprising a web (20) adjacent to the rib, said guiding segment (18.1, 18.2) being optically connected to said web (20) by said rib (22.1, 22.2), the web having two opposite main faces, at least one of said faces comprising regions with means (20.2) allowing light to exit via one of said faces, forming lighting regions, the rib (22.1, 22.2) having a variable shape along the main direction so as to modulate the amount of light exiting the guiding segment along said direction;
the optical guide (16) being **characterized in that** the variable shape of the rib (22.1, 22.2) comprises, in a plane transverse to the main direction, an inclination α between a main direction (24.1, 24.2) of the rib and a direction (26.1, 26.2) passing through the centre of the guiding segment (18.1, 18.2) and the main direction (24.1, 24.2) of said rib at the point of adjacency to said segment, and preferably the thickness e of the rib.

2. Optical guide (16) according to Claim 1, **characterized in that**, over the entire extent of the rib (22.1, 22.2), the thickness e of said rib varies by a value higher than 50% of the average value of said thickness, and/or the inclination α of the rib varies by more than 20°.

3. Optical guide (16) according to one of Claims 1 and 2, **characterized in that** said guide comprises, at one end, an entrance face (18.2.1) for light, the shape of the rib (22.1, 22.2) being variable so as to promote the exit of light as the distance from said face increases, and thus to compensate for a decrease in the amount of light travelling the guiding segment (18.1, 18.2), and the thickness e of the rib (22.1, 22.2) increases with distance from the entrance face (18.2.1) and/or the inclination α of the rib (22.1, 22.2) decreases with distance from the entrance face (18.2.1).

4. Optical guide (16) according to one of Claims 1 to 3, **characterized in that** the guiding segment (18.1, 18.2) has in cross section an average diameter, the rib (22.1, 22.2) having a maximum thickness e smaller than 70% of said diameter, and the average diameter of the guiding segment (18.1, 18.2) is constant over more than 90% of the length of said segment.

5. Optical guide (16) according to one of Claims 1 to 4, **characterized in that** the guiding segment (18.1, 18.2) has in cross section an average diameter and said guide extends in the main direction over a length longer than 20 times said diameter.

6. Optical guide (16) according to one of Claims 1 to 5, **characterized in that** the variable shape of the rib (22.1, 2.2) exhibits variations over more than 80% of the length of the guide.

7. Optical guide (16) according to one of Claims 1 to 6, **characterized in that** the guiding segment (18.1) is a first guiding segment and the rib (22.1) is a first rib, the optical guide comprising a second guiding segment (18.2) and a second rib (22.2) adjacent to the web (20).

8. Optical guide (16) according to Claim 7, **characterized in that** the means allowing light to exit from one of the main faces of the web comprise a grain (20.2) .

9. Optical guide (16) according to Claim 8, **characterized in that** the grain (20.2) has an average grain size larger than 20 µm and/or smaller than 40 µm.

10. Luminous module (12) comprising:
- at least one light source;
- at least one optical guide (16) able to be supplied with light by the at least one light source;
**characterized in that**
the at least one optical guide (16) is according to one of Claims 1 to 9.

11. Luminous module (12) according to Claim 10, **characterized in that** the at least one optical guide (16) is according to one of Claims 8 and 9, and **in that** said module further comprises a mask (14) placed against the web (20), said mask comprising windows (14.4) aligned with the regions provided with the means (20.2) allowing light to exit, and the mask (14) is made of transparent or translucent material and comprises a paint (14.5) delineating the windows (14.4).

12. Luminous module (12) according to Claim 11, **characterized in that** the windows (14.4) of the mask (14) have grained faces facing the web (20).

13. Luminous motor-vehicle device (2) comprising at least one luminous module (12); **characterized in that** the at least one luminous module (12) is according to one of Claims 10 to 12.

14. Luminous device (2) according to Claim 13, **characterized in that** the at least one optical guide (16) is according to one of Claims 8 and 9, the one or more guiding segments (18.1, 18.2) extend predominantly transversely and the web (20) extends from said one or more guiding segments predominantly longitudinally forward, the lighting regions of the web (20) being located on an upper main face of said web.
